# EUROPÄISCHE PATENTSCHRIFT

(11) **EP 1 992 432 B1**
(45) Veröffentlichungstag und Bekanntmachung des Hinweises auf die Patenterteilung: **14.08.2013**
(21) Anmeldenummer: 08466010.9
(22) Anmeldetag: 14.05.2008
(51) Int. Cl.: B22D 17/20

(54) **Giesskolben**
Injection piston
Piston de coulée

(30) Priorität: 15.05.2007 CZ 20070341
(43) Veröffentlichungstag der Anmeldung: 19.11.2008
(73) Patentinhaber: Skoda Auto a.s., 293 60 Mladá Boleslav (CZ)
(72) Erfinder: Baloun, Ales, 29301 Mlada Boleslav (CZ)

(56) Entgegenhaltungen:
- DE-U- 7 418 104
- DATABASE WPI Week 198725 Thomson Scientific, London, GB; AN 1987-175798 XP002498503 -& SU 1 266 652 A (TIRASPOL PREC CAST) 30. Oktober 1986 (1986-10-30)

## Beschreibung

Die Erfindung betrifft einen Gießkolben zum Abgießen von Leichtmetalllegierungen unter hohem Druck.

Gegenwärtig werden für die Technologie des Hochdruckgießens von Al- und Mg-Legierungen verschiedene Gießkolbentypen verwendet, welche sich in einer temperierten oder nicht temperierten horizontalen oder vertikalen Stahlgießkammer bewegen. Bei der Bewegung des Gießkolbens nach vom in Richtung der Gießform in der Gießkammer drückt der Gießkolben das flüssige Metall in die eigentliche Gießform. Der Gießkolben muss in der Kammer so dicht sein, dass es zu keinem Auslaufen des Metalls unter oder bis auf den eigentlichen Gießkolben in Richtung nach außen in den Freiraum kommen kann.

Aus der veröffentlichten Patentanmeldung SU 1266652 ist die Lösung bekannt, wo auf dem kegelförmigen Körper der Kolbenstange verschiebbar nacheinander Ringe angeordnet sind, welche mittels einer Stütz- und Sicherungsmutter gesichert sind. Mittels dieser Ringe wird der Kolben in der Gießkammer fest geführt und zentriert. Wenn sich die Ringe während des Betriebs abnutzen, dann kommt es durch eine Teilumdrehung der Stützmutter zu deren Verschiebung auf dem Kegelkörper, zu einer anschließenden Verspreizung und Einstellung des geforderten Ringdurchmessers.

Aus diesen Gründen werden Gießkolben mit selbst verspreizenden Kolbenringen verwendet, auf welchen sich der Gießkolben in der Gießkammer bewegt, womit es zur Absenkung der Reibflächen zwischen dem Kolben und der Oberfläche der Gießkammer kommt. Das Material für die Kolbenringe ist Stahl oder Legierungen auf Kupferbasis.

Es ist im Allgemeinen bekannt, dass bei den horizontalen Gießkammern aufgrund des Einflusses der Gravitationskräfte und des verhältnismäßig großen Gewichts des Gießkolbens mit Kolbenringen, dessen Trägers (der Kolbenstange) und weiterer Elemente zu einer größeren und intensiveren Abnutzung im unteren Teil der Kammer und der Kolbenringe durch das Aufsitzen des gesamten Zusammenbauteils auf den unteren Teil der Gießkammer kommt.

Bei den Gießkolben, bei denen für die Verspreizung der Kolbenringe in der Gießkammer das flüssige Metall und der Druck im System verwendet wird, wo das gegossene flüssige Metall bei der Kolbenbewegung in Richtung der eigentlichen Gießform unter den Kolbenring bzw. -ringe fließt, wodurch es bei deren Verspreizung in der Gießkammer behilflich ist, so kommt es zu einer ungleichmäßigen Abnutzung der Kolbenringe und dadurch auch zur abgesenkten Nutzbarkeit des eigentlichen Kolbenrings. In der Endkonsequenz sind häufigere Auswechslungen der Kolbenringe notwendig, mit negativem Einfluss auch auf die unproduktiven Zeiten, die für den eigentlichen Austausch der Ringe benötigt werden.

Für die teilweise Eliminierung dieser negativen Erscheinung ist die Durchführung der Zentrierung des Gießkolbens in der Gießkammer notwendig, wobei die Zentrierung mittels Leitdornen, eingebaut in den Körper der Kolbenstange, welche der Träger des Gießkolbens ist, bekannt und von Firmen wie zum Beispiel Kunz und Caro Prometa benutzt ist. Ausgehend hiervon ist Aufgabe der Erfindung die Beseitigung der ungleichmäßigen Abnutzung der Kolbenringe.

Diese Aufgabe wird durch einen Gießkolben mit Merkmalen des Anspruchs 1 gelöst.

Erfindungsgemäß wird ein Gießkolben vorgeschlagen, gebildet durch ein Gehäuse das auf einem Halter befestigt ist, die zusammen auf einer Kolbenstange befestigt und in einer Druckgießkammer verschiebbar gelagert sind, wobei am Umfang des Kolbengehäuses wenigstens drei Zentrierelemente angeordnet sind. Die Zentrierelemente sind entweder durch Zentrierlinsen in den Zentrieröffnungen mittels Befestigungsschrauben befestigt oder durch Zentrierplättchen, in der Zentriernut gelagert und mittels Spannplättchen fixiert Eine weitere Ausführungsform sieht vor, daß die Zentrierplättchen mit einer Aussparung und die spannplättchen mit einer Nocke versehen wird.

Die aufgeführte Ausführung des Gießkolbens erhöht die Lebensdauer der Kolbenringe, wodurch es zu deren Einsparung und auch zur Einsparung der Austauschzeiten abgenutzter Kolbenringe und weiter zur Einsparung technologischer Ausschussteile, die bei einem Austausch des Kolbenrings aufgrund der Unterbrechung des automatischen Gießzyklus entstehen, kommt.

Die Erfindung wird näher mittels Zeichnungen beschrieben, wobei Fig. 1 eine Druckgießkammer mit dem Gießkolben im Schnitt, Fig. 2 eine Vorderansicht des Gießkolbens mit Zentrierlinsen, Fig. 3 der Schnitt durch den Gießkolben mit Zentrierlinsen in der Ebene A-A, Fig. 4 eine Vorderansicht des Gießkolbens mit Zentrierplättchen und Fig. 5 einen Schnitt durch den Gießkolben mit Zentrierplättchen in der Ebene D-D darstellen.

Laut Fig. 1, wird der Gießkolben 1 durch einen Halter 3 gebildet, an dem ein Gehäuse 2 des Gießkolbens 1 befestigt ist. Diese Gesamtheit ist an einer Kolbenstange 6 befestigt. Am Gehäuse 2 des Gießkolbens 1 befinden sich in Nuten 4 gelagert Kolbenringe 5. Der Gießkolben 1 ist verschiebbar in einer Druckgießkammer 7 gelagert. Wie weiter in Fig. 3 und 5 ersichtlich, befinden sich am Umfang des Gießkolbens 1 vorteilhaft zu je 120° aufgeteilt Zentrierelemente 8. Als Zentrierelemente werden Zentrierlinsen 8' bzw. Zentrierplättchen 8" der Form des Buchstaben C verwendet. Die Zentrierlinsen 8' sind in Zentrieröffnungen 9 mittels Befestigungsschrauben 10 befestigt. Die Zentrierplättchen 8" sind in einer Zentriernut 11, angeordnet, welche am Umfang des Halters 3 ausgebildet ist, und diese mit Aussparungen 15 versehen sind. In der Zentriernut 11 befindet sich die Position der Zentrierplättchen 8" abgegrenzt mittels der Spannplättchen 12, welche auf jeder Seite mit einer Nocke 16 versehen sind, die in die Aussparungen 15 der benachbarten Zentrierplättchen 8" passen. Nach der Befestigung der Spannplättchen 12 mittels Befestigungsschrauben 13 sind die Zentrierplättchen 8" sowohl gegen ein Verdrehen, als auch gegen eine Bewegung in radialer Richtung gesichert.

Beim eigentlichen Gießprozess wird der Gießkolben 1 in der Druckgießkammer 7 einerseits mittels der Kolbenringe 5 und andererseits mittels der Zentrierelemente 8 geführt. Diese garantieren, dass es zu keiner Absenkung des Gießkolbens 1 in der Druckgießkammer 7 durch die Wirkung der Gravitationskräfte kommt, wodurch sowohl die Abnutzung der Kolbenringe 5 als auch die Beschädigung der Gießkolbenoberfläche 1 bzw. die Oberfläche der Druckgießkammer 7 verhindert wird.

Der Gießkolben mit Zentrierelementen angebracht auf dem Gießkolben kann in jeder beliebigen Technologie des Gießens unter hohem Druck die Anwendung finden, wo sowohl Gießkolben mit Kolbenringen auf dem Prinzip der Verspreizung durch das Unterlaufen der zu gießenden Legierung (verwendet zur Gussteilproduktion) unter die Gießkolbenringe, als auch bei den Gießkolben mit verspreizenden Ringen ohne die Nutzung des Prinzips des Einspritzens der zu gießenden Legierung unter die Kolbenringe des Gießkolbens verwendet werden.

### Bezugszeichenliste

- 1: Gießkolben
- 2: Gehäuse
- 3: Halter
- 4: Nut
- 5: Kolbenring
- 6: Kolbenstange
- 7: Druckgießkammer
- 8: Zentrierelement
- 8': Zentrierlinse
- 8": Zentrierplättchen
- 9: Zentrieröffnung
- 10: Befestigungsschraube
- 11: Zentriernut
- 12: Spannplättchen
- 13: Spannschraube
- 14: Spannöffnung
- 15: Aussparung
- 16: Nocke

## Patentansprüche

1. Gießkolben (1), gebildet durch ein Gehäuse (2), das auf einem Halter (3) befestigt ist, die zusammen auf einer Kolbenstange (6) befestigt und in einer Druckgießkammer (7) verschiebbar sind, wobei das Gehäuse (2) mit Kolbenringen (5) versehen ist,
**dadurch gekennzeichnet,**
**dass** das Gehäuse (2) mit wenigstens drei Zentrierelementen (8) versehen ist, die am Umfang des Gehäuses (2) angeordnet sind.

2. Gießkolben (1) nach Anspruch 1
**dadurch gekennzeichnet,**
**dass** die Zentrierelemente (8) durch Zentrierlinsen (8') in Zentrieröffnungen (9) mittels Befestigungsschrauben (10) befestigt sind.

3. Gießkolben (1) nach Anspruch 1
**dadurch gekennzeichnet,**
**dass** die Zentrierelemente (8) durch Zentrierplättchen (8") in der Zentriernut (11) gelagert und mittels Spannplätchen (12) fixiert sind.

4. Gießkolben (1) nach Anspruch 3
**dadurch gekennzeichnet,**
**dass** Zentrierplättchen (8") mit einer Aussparung (15) und Spannplättchen (12) mit einer Nocke (16) versehen sind.

## Claims

1. Casting piston (1), formed by a housing (2) which is secured on a holder (3), which together are secured on a piston rod (6) and are displaceable in a diecasting chamber (7), wherein the housing (2) is provided with piston rings (5),
**characterized**
**in that** the housing (2) is provided with at least three centring elements (8), which are arranged on the circumference of the housing (2).

2. Casting piston (1) according to Claim 1,
**characterized**
**in that** the centring elements (8) are secured through centring lenses (8') in centring openings (9) by means of fastening screws (10).

3. Casting piston (1) according to Claim 1,
**characterized**
**in that** the centring elements (8) are mounted through centring plates (8") in the centring groove (11) and fixed by means of clamping plates (12).

4. Casting piston (1) according to Claim 3,
**characterized**
**in that** centring plates (8") are provided with a recess (15) and clamping plates (12) are provided with a projection (16).

## Revendications

1. Piston de coulée (1), formé par un boîtier (2) qui est fixé sur un support (3), lesquels sont fixés ensemble sur une tige de piston (6) et peuvent être déplacés dans une chambre de coulée sous pression (7), le boîtier (2) étant pourvu de segments de piston (5),
**caractérisé en ce que**
le boîtier (2) est pourvu d'au moins trois éléments de centrage (8) qui sont disposés sur la périphérie du boîtier (2).

2. Piston de coulée (1) selon la revendication 1,
**caractérisé en ce que**
les éléments de centrage (8) sont fixés par des lentilles de centrage (8') dans des ouvertures de centrage (9) au moyen de vis de fixation (10).

3. Piston de coulée (1) selon la revendication 1,
**caractérisé en ce que**
les éléments de centrage (8) sont supportés par des plaquettes de centrage (8") dans la rainure de centrage (11) et sont fixés au moyen de plaquettes de serrage (12).

4. Piston de coulée (1) selon la revendication 3,
**caractérisé en ce que**
des plaquettes de centrage (8") sont pourvues d'un évidement (15) et des plaquettes de serrage (12) son pourvues d'un bossage (16).
